# FASCICULE DE BREVET EUROPEEN

(11) **EP 0 277 446 B1**
(45) Date de publication et mention de la délivrance du brevet: **24.10.1990**
(21) Numéro de dépôt: 87403006.7
(22) Date de dépôt: 29.12.1987
(51) Int. Cl.: F02F 1/14, F01P 3/02

(54) **Moteur à combustion interne muni de moyens perfectionnés de refroidissement du bloc-cylindres**
Zylinderblockkühlung für eine Brennkraftmaschine
Internal-combustion engine provided with cylinder block cooling

(30) Priorité: 09.01.1987 FR 8700174
(43) Date de publication de la demande: 10.08.1988
(73) Titulaire: AUTOMOBILES PEUGEOT, 75116 Paris (FR); AUTOMOBILES CITROEN, 92200 Neuilly-sur-Seine (FR)
(72) Inventeur: Schwab, Luc, F-92500 Rueil Malmaison (FR)
(74) Mandataire: Moncheny, Michel

(56) Documents cités:
- EP-A- 0 197 365
- WO-A-80/00595
- FR-A- 1 598 344
- FR-A- 2 257 788
- GB-A- 809 529
- US-A- 4 369 739
- PATENT ABSTRACTS OF JAPAN, vol. 10, no. 216 (M-502)[2272], 29 juillet 1986; & JP-A-61 53 445 (TOYOTA MOTOR CORP.) 17-03-1986

## Description

La présente invention concerne les moteurs à combustion interne comportant plusieurs cylindres en ligne et en particulier ceux de ces moteurs qui pour avoir une longueur aussi réduite que possible présentent une faible distance entre cylindres.

Dans de tels moteurs, les cylindres sont ménagés dans un bloc-cylindres surmonté d'une culasse et ces cylindres sont refoidis par un circuit de liquide de refoidissement comportant des chambres disposées de part et d'autre de la ligne de cylindres et reliées par des passages ménagés dans les parois séparant deux cylindres adjacents.

Le bloc-cylindres étant réalisé en métal coulé, le passage ménagé dans la paroi séparant deux cylindres est obtenu soit par moulage à partir d'un noyau de fonderie, soit par usinage.

Dans le premier cas ni le passage, ni la paroi séparant deux cylindres ne peuvent être très minces, d'une part compte tenu de la dimension du noyau et du retrait du métal lors du refroidissement après la coulée et, d'autre part, en ce qui concerne la paroi, à cause des risques de porosité, surtout à proximité de la partie supérieure des cylindres où les contraintes mécaniques et thermiques sont maximales.

Il en résulte que la distance entre deux cylindres adjacents ne peut pratiquement être inférieure à environ un centimètre. De plus, des déformations de paroi se produisent fréquemment au voisinage des parties supérieures des cylindres, notamment lorsque le moteur est fortement chargé ce qui est le cas lorsqu'il est suralimenté.

Dans le second cas, le passage consiste soit en au moins un perçage, nécessairement de petit diamètre et ne procurant qu'un faible écoulement de liquide et par conséquent un échange thermique insuffisant (document US-A-4 369 739) soit en une fente s'étendant perpendiculairement à la ligne de cylindres, cette fente étant fraisée à partir de la face du bloc-cylindres dirigée vers la culasse. Une telle fente étant située au voisinage de la partie supérieure des cylindres, c'est-à-dire dans la zone la plus chaude et soumise aux plus fortes contraintes mécaniques, affaiblit la paroi dans laquelle elle est ménagée. Les risques de déformation impliquent que les parois disposées de part et d'autre de la fente présentent une épaisseur d'au moins quatre millimètres, ce qui conduit à nouveau à une distance entre deux cylindres adjacents d'au moins un centimètre. Pour pouvoir réduire au moins légèrement cette distance, il est nécessaire d'insérer une pièce métallique de renfort dans la fente, ce qui est délicat à réaliser de façon fiable. On constate de plus que des fentes agencées de cette façon ont tendance à s'entartrer et sont soumises à des dépôts de particules véhiculées par le liquide de refoidissement, qui restreignent progressivement la section de passage pour ce liquide.

L'invention a pour but de proposer un agencement dans lequel ces divers inconvénients soient réduits ou supprimés et qui permette d'assurer un refroidissement efficace des cylindres sans affaiblir les cloisons qui les séparent, ni augmenter l'épaisseur de ces cloisons.

A cet effet l'invention a pour objet un moteur à combustion interne, comprenant un bloc-cylindres en métal coulé délimitant plusieurs cylindres qui sont disposés en ligne et débouchent sur une face du bloc- cylindres adjacente à une culasse elle-même fixée sur le bloc-cylindres, deux cylindres adjacents étant séparés par une cloison, le bloc-cylindres délimitant également une partie d'un circuit de liquide de refroidissement et notamment des chambres situées de part et d'autre de la ligne de cylindres et au moins un passage ménagé dans ladite cloison et reliant lesdites chambres, au moins l'une desdites chambres située d'un côté de la ligne de cylindres débouchant sur ladite face du bloc-cylindres par une cavité et au moins un conduit étant percé dans ladite cloison au-dessus du passage, ce conduit s'étendant entre ladite cavité et la chambre située de l'autre côté de la ligne de cylindres, caractérisé en ce que les deux chambres communiquent respectivement avec une partie du circuit de liquide de refroidissement ménagée dans la culasse par des passages de section restreinte, dont l'un est situé entre la cavité et la chambre adjacente, le passage reliant les deux chambres est venu de fonderie et ce passage et le conduit débouchent de part et d'autre du passage de section restreinte situé entre la cavité et la chambre adjacente.

L'invention va être décrite plus en détail ci-dessous en se référant au dessin annexé, donné à titre d'exemple et sur lequel:
- la figure 1 est une vue en coupe par un plan perpendiculaire à la ligne de cylindres, dans la zone située entre deux cyclindres adjacents, d'un premier mode de réalisation de l'invention;
- Les figures 2 et 3 sont respectivement des vues en coupe suivant les lignes 2-2 et 3-3 de la figure 1 ;
- Les figures 4 et 5 sont deux vues analogues à celle de la figure 1 de deux variantes ; et
- La figure 6 est une vue en coupe suivant la ligne 6-6 de la figure 5.

On voit sur la figure 1 une partie d'un bloc-cylindres 1 réalisé en métal coulé et qui délimite plusieurs cylindres tels que G, C₂ (figure 3), disposés en ligne. Cette ligne est désignée par la référence L-L' et correspond à la trace sur le plan de la figure 3, du plan contenant les axes des différents cylindres. Le bloc 1 comporte une face 2 dirigée vers une culasse 3 fixée sur le bloc par des moyens habituels. Un joint de culasse 4 est interposé de façon connue, entre le bloc-cylindres et la culasse.

Dans le bloc-cylindres sont ménagées de part et d'autre de la ligne de cylindres des chambres 5 et 6 faisant partie d'un circuit de liquide de refroidissement. De même, une partie 7, 8 de ce circuit de refroidissement est ménagée dans la culasse.

Deux cylindres adjacents sont séparés par une cloison 9 réalisée avec une épaisseur aussi faible que possible et dans laquelle est venu de fonderie un passage 10 qui fait communiquer les deux chambres 5 et 6.

Suivant l'invention, un conduit 11 est percé dans la partie supérieure de la cloison 9 au dessus du passage 10, ce perçage faisant communiquer la partie supérieure de la chambre 6 avec une cavité 12 qui débouche sur la face 2 du bloc-cylindres et communique avec la chambre 5, de préférence par l'intermédiaire d'un orifice 13 de section restreinte. L'orientation oblique du perçage 11 est telle qu'il peut être usiné à partir de la face supérieure du bloc-cylindres. Son diamètre peut, par exemple être de l'ordre de 4 mm. En variante, deux conduits 11 peuvent être percés dans la cloison 9.

De préférence, le bord supérieur 14 du passage 10 est oblique et orienté à peu près parallèlement au perçage 11.

La deuxième chambre 6 communique avec la partie 8 du circuit de liquide de refroidissement ménagée dans la culasse par l'intermédiaire d'un orifice 15 de section restreinte, cet orifice comme l'orifice 13 étant venu de fonderie dans le mode de réalisation des figures 1 à 3.

Dans le mode de réalisation de la figure 4, la cavité 12 dans laquelle débouche la chambre 5 a une forme générale cylindrique et reçoit une coupelle 21 dans laquelle est ménagée un orifice calibré 22. La coupelle 21 peut être emmanchée ou vissée dans la cavité 12.

De plus, dans ce mode de réalisation, le joint de culasse 4 comporte également deux orifices 23, 24 de section restreinte qui déterminent la section de passage entre les parties du circuit de refroidissement ménagées dans le bloc-cylindres et dans la culasse, respectivement.

Dans la variante des figures 5 et 6, une entretoise 31 venue de fonderie est ménagée dans la partie médiane du passage 10, de façon à renforcer la cloison 9 qui sépare les cylindres adjacents C1, C2.

Le fonctionnement de l'agencement que l'on vient de dédrire est le suivant:

En remontant du bloc-cylindres 1 vers la culasse 3, le liquide de refroidissement s'écoule, d'une part, de la chambre 5 vers la cavité 12 par l'orifice 13 ou 22 de section restreinte et, d'autre part, de la chambre 6 vers la cavité 12 par le perçage 11, et vers le circuit 8 par le passage restreint 15 ou 24. De plus, une circulation du liquide de refroidissement se produit aussi dans le passage 10.

Les divers passages de section restreinte sont dimensionnés de façon que les pertes de charge qu'ils procurent entrainent une répartition optimale des débits de liquide dans le passage 10 et dans le perçage 11 et, par suite, un échange thermique suffisant pour refroidir correctement les cylindres. C'est ainsi que suivant la réalisation représentée, l'orifice 22 a une section plus faible que celle de l'orifice 23 et plus importante que celle de l'orifice 24.

Cet agencement offre les avantages suivants:
- il procure un refroidissement efficace, comme cela a été indiqué ci-dessus ;
- la cloison séparant les cylindres peut être relativement mince et conserver une épaisseur inférieure à un centimètre, tout en présentant une bonne tenue mécanique grâce au fait qu'elle est pleine au voisinage de la face 2 et que le perçage 11 ne contribue que faiblement à réduire sa section. Or il est important de conserver une résistance suffisante à la cloison à proximité de la face 2, car c'est dans cette zone que les contraintes sont les plus importantes ;
- les passages de section restreinte et le perçage 11 risquent peu de s'entartrer ou d'être encombrés par des particules car le débit du liquide qui y circule est relativement important. Il en est de même pour le passage 10, notamment grâce à son éloignement de la zone la plus chaude, proche de la face 2.

## Revendications

1. Moteur à combustion interne comprenant un bloc-cylindres (1) en métal coulé, délimitant plusieurs cylindres (G, C₂) qui sont disposés en ligne et débouchent sur une face (2) du bloc-cylindres adjacente à une culasse (3) fixée sur le bloc-cylindres, deux cylindres adjacents étant séparés par une cloison (9), le bloc-cylindres délimitant également une partie d'un circuit de liquide de refroidissement et notamment des chambres (5, 6) situées de part et d'autre de la ligne de cylindres (L, L') et au moins un passage (10), ménagé dans ladite cloison (9) et reliant lesdites chambres (5, 6), au moins l'une (5) desdites chambres située d'un côté de la ligne de cylindres, débouchant sur ladite face (2) du bloc-cylindres par une cavité (12) et au moins un conduit (11) étant percé dans ladite cloison au-dessus du passage (10), ce conduit s'étendant entre ladite cavité (12) et la chambre (6) située de l'autre côté de la ligne de cylindres, caractérisé en ce que les deux chambres (5, 6) communiquent respectivement avec une partie (7, 8) du circuit de liquide de refroidissement ménagée dans la culasse par des passages (13, 15, 22, 23, 24) de section restreinte, dont l'un (13, 22) est situé entre la cavité (12) et la chambre adjacente (5), le passage (10) reliant les deux chambres (5, 6) venu de fonderie et ce passage (10) et le conduit (11) débouchant de part et d'autre du passage (13, 22) de section restreinte situé entre la cavité (12) et la chambre adjacente (5).

2. Moteur à combustion interne selon la revendication 1, caractérisé en ce que lesdits passages (13, 15) sont venus de moulage.

3. Moteur à combustion interne selon la revendication 1, caractérisé en ce qu'un joint de culasse (4) étant interposé entre les deux faces en regard du bloc-cylindres (1) et de la culasse (3), ce joint comporte deux orifices calibrés (23, 24) reliant le circuit de liquide (7, 8) ménagé dans la culasse, respectivement à ladite cavité (12) et à la chambre (6) disposée de l'autre côté de la ligne de cylindres.

4. Moteur à combustion interne selon la revendication 3, caractérisé en ce que ledit orifice (24) adjacent à la chambre (6) dans laquelle débouche ledit conduit (11) a une section inférieure à celle de l'autre orifice (23).

5. Moteur à combustion interne selon les revendications 1 et 4, caractérisé en ce que le passage (22) disposé entre la chambre (5) et la cavité adjacente (12) a une section intermédiaire entre celles des deux orifices (23, 24).

6. Moteur à combustion interne selon la revendication 1, caractérisé en ce que ladite cavité (12) est venue de moulage.

7. Moteur à combustion interne selon la revendication 1, caractérisé en ce que ladite cavité (12) est un logement cylindrique, dans lequel est reçue une coupelle (21) délimitant un orifice (22) de section restreinte.

8. Moteur à combustion interne selon la revendication 1, caractérisé en ce qu'au moins une entretoise (31) est ménagée dans le passage (10) reliant les deux chambres (5, 6).

9. Moteur à combustion interne selon la revendication 1, caractérisé en ce que le conduit (11) est percé à partir de la face (2) du bloc-cylindres adjacente à la culasse et s'étend en oblique à partir de cette face.

10. Moteur à combustion interne selon la revendication 9, caractérisé en ce que le passage (10) reliant les deux chambres (5, 6) a un bord supérieur (14) à peu près parallèle à la direction du conduit (11).

## Claims

1. An internal combustion engine comprising a cylinder block (1) of cast metal, defining a plurality of cylinders (Cᵢ, C₂) which are arranged in a line and which open onto a surface (2) of the cylinder block adjacent to a cylinder head (3) fixed on the cylinder block, two adjacent cylinders being separated by a partition wall (9), the cylinder block also defining a part of a cooling liquid circuit and especially chambers (5, 6) situated on either side of the line of cylinders (L, L') and at least one passage (10), provided in said partition wall (9) and interconnecting said chambers (5, 6), at least one (5) of said chambers situated on one side of the line of cylinders, opening on said surface (2) of the cylinder block by means of a cavity (12) and at least one conduit (11) being provided in said partition wall above the passage (10), this conduit extending between said cavity (12) and the chamber (6) situated on the other side of the line of cylinders, characterised in that the two chambers (5, 6) communicate respectively with a part (7, 8) of the cooling liquid circuit provided in the cylinder head by passages (13, 15, 22, 23, 24) of small section, one of which (13, 22) is situated between the cavity (12) and the adjacent chamber (5), the passage (10) interconnecting the two chambers (5, 6) being obtained by foundry casting, and this passage (10) and the conduit (11) opening on the respective sides of the passage (13, 22) of small section situated between the cavity (12) and the adjacent chamber (5).

2. Internal combustion engine according to claim 1, characterised in that said passages (13, 15) are obtained by casting.

3. Internal combustion engine according to claim 1, characterised in that a cylinder head gasket (4) is interposed between the two facing surfaces of the cylinder block (1) and the cylinder head (3), this gasket comprising two calibrated orifices (23, 24) connecting the liquid circuit (7, 8) provided in the cylinder head, respectively to said cavity (12) and to the chamber (6) disposed on the other side of the line of cylinders.

4. Internal combustion engine according to claim 3, characterised in that said orifice (24) adjacent to the chamber (6) in which said conduit (11) opens has a smaller section than that of the other orifice (23).

5. Internal combustion engine according to claims 1 and 4, characterised in that the passage (22) disposed between the chamber (5) and the adjacent cavity (12) has a section which is intermediate between those of the two orifices (23, 24).

6. Internal combustion engine according to claim 1, characterised in that said cavity (12) is obtained by casting.

7. Internal combustion engine according to claim 1, characterised in that said cavity (12) is a cylindrical housing in which is mounted a cup (21) defining a small-section orifice (22).

8. Internal combustion engine according to claim 1, characterised in that at least one cross-piece (31) is provided in the passage (10) interconnecting the two chambers (5, 6).

9. Internal combustion engine according to claim 1, characterised in that the conduit (11) is drilled from the surface (2) of the cylinder block adjacent to the cylinder head and extends obliquely from this surface.

10. Internal combustion engine according to claim 9, characterised in that the passage (10) interconnecting the two chambers (5, 6) has an upper edge (14) substantially parallel to the direction of the conduit (11).

## Patentansprüche

1. Verbrennungsmotor mit einem Zylinderblock (1) aus Gußmetall, der mehrere in Reihe angeordnete Zylinder (C1, C₂) abgrenzt, die auf einer Seite (2) des Zylinderblocks ausmünden, die an einen auf diesem befestigten Zylinderkopf (3) angrenzt, wobei zwei benachbarte Zylinder durch eine Wand (9) getrennt sind und der Zylinderblock ferner einen Teil eines Kühlflüssigkeitskreises abgrenzt, insbesondere zu beiden Seiten der Zylinderreihe (L, L') angeordnete Kammern (5, 6) und mindestens einen Durchgang (10), der in der Wand (9) vorgesehen ist und die Kammern (5, 6) miteinander verbindet, wobei mindestens eine (5) der Kammern, die auf einer Seite der Zylinderreihe angeordnet ist, auf der Seite (2) des Zylinderblocks über eine Ausnehmung (12) ausmündet und in der Wand oberhalb des Durchgangs (10) mindestens ein Kanal (11) vorgesehen ist, der sich zwischen der Ausnehmung (12) und der auf der anderen Seite der Zylinderreihe angeordneten Kammer (6) erstreckt, dadurch gekennzeichnet, daß die beiden Kammern (5, 6) mit einem im Zylinderkopf vorgesehenen Teil (7) bzw. (8) des Kühlflüssigkeitskreises über Durchgänge (13, 15, 22, 23, 24) mit verengtem Querschnitt verbunden sind, von denen einer (13, 22) zwischen der Ausnehmung (12) und der benachbarten Kammer (5) angeordnet ist, wobei der die beiden Kammern (5, 6) miteinander verbindende Durchgang (10) im Guß hergestellt ist und der Durchgang (10) und der Kanal (11) zu beiden Seiten des Durchgangs (13, 22) mit verengtem Querschnitt ausmünden, der zwischen der Ausnehmung (12) und der benachbarten Kammer (5) angeordnet ist.

2. Verbrennungsmotor nach Anspruch 1, dadurch gekennzeichnet, daß die Durchgänge (13, 15) im Guß hergestellt sind.

3. Verbrennungsmotor nach Anspruch 1, dadurch gekennzeichnet, daß zwischen den beiden einander zugewandten Seiten des Zylinderblocks (1) und des Zylinderkopfs (3) eine Zylinderkopfdichtung (4) angeordnet ist, die zwei kalibrierte Offnungen (23, 24) aufweist, die den im Zylinderkopf vorgesehenen Flüssigkeitskreis (7, 8) mit der Ausnehmung (12) bzw. mit der auf der anderen Seite der Zylinderreihe angeordneten Kammer (6) verbinden.

4. Verbrennungsmotor nach Anspruch 3, dadurch gekennzeichnet, daß die Öffnung (24), die der Kammer (6) benachbart ist, in die der Kanal (11) ausmündet, einen kleineren Querschnitt als die Offnung (23) hat.

5. Verhrennungsmotor nach einem dcr vorhergehenden Ansprüche, dadurch gekennzeichnet, daß der Querschnitt des Durchgangs (22), der zwischen der Kammer (5) und der benachbarten Ausnehmung (12) angeordnet ist, zwischen denen der beiden Öffnungen (23, 24) liegt.

6. Verbrenungsmotor nach Anspruch 1, dadurch gekennzeichnet, daß die Ausnehmung (12) im Guß hergestellt ist.

7. Verbrennungsmotor nach Anspruch 1, dadurch gekennzeichnet, daß die Ausnehmung (12) eine zylindrische Bohrung ist, in der ein Becher (21) mit einer Öffnung (22) mit verengtem Querschnitt sitzt.

8. Verbrennungsmotor nach Anspruch 1, dadurch gekennzeichnet., daß in dem die beiden Kammern (5, 6) miteinander verbindenden Durchgang (10) mindestens ein Steg (31) vorgesehen ist.

9. Verbrennungsmotor nach Anspruch 1, dadurch gekennzeichnet, daß der Kanal (11) von der an den Zylinderkopf angrenzenden Seite (2) des Zylinderblocks aus gebohrt ist und sich von dieser Fläche aus schräg erstreckt.

10. Verbrennungsmotor nach Anspruch 9, dadurch gekennzeichnet, daß der obere Rand (14) des die beiden Kammern miteinander verbindenden Durchgangs (10) zur Richtung des Kanals (11) etwa parallel ist.
